# EUROPÄISCHE PATENTSCHRIFT

(11) **EP 3 431 362 B1**
(45) Veröffentlichungstag und Bekanntmachung des Hinweises auf die Patenterteilung: **28.05.2025**
(21) Anmeldenummer: 18179902.4
(22) Anmeldetag: 26.06.2018
(51) Int. Cl.: B61L 25/02, B61L 23/04, B61L 3/00, B61L 15/00

(54) **VERFAHREN ZUR INFRASTRUKTURLOSEN DETEKTION EINER ÜBERFAHRT EINES GLEISABSCHNITTS DURCH EIN SCHIENENFAHRZEUG**
METHOD FOR INFRASTRUCTURE-FREE DETECTION OF A TRANSITION OF A SECTION OF TRACK BY A RAIL VEHICLE
PROCÉDÉ DE DÉTECTION SANS INFRASTRUCTURE D'UN PASSAGE SUR UN TRONÇON DE VOIE D'UN VÉHICULE FERROVIAIRE

(30) Priorität: 30.06.2017 DE 102017114705
(43) Veröffentlichungstag der Anmeldung: 23.01.2019
(73) Patentinhaber: Deutsches Zentrum für Luft- und Raumfahrt e.V., 51147 Köln (DE)
(72) Erfinder: Heirich, Oliver, 86159 Augsburg (DE); Siebler, Benjamin, 82211 Herrsching (DE)
(74) Vertreter: dompatent von Kreisler Selting Werner - Partnerschaft von Patent- und Rechtsanwälten mbB

(56) Entgegenhaltungen:
- EP-A1- 3 069 955
- DE-A1- 19 908 782
- DE-C1- 19 532 104

## Beschreibung

Die Erfindung betrifft ein computerbasiertes Verfahren zur infrastrukturlosen Detektion einer Überfahrt eines Gleisabschnitts eines Schienenweges durch ein Schienenfahrzeug. Die Detektion erfolgt vorzugsweise bordseitig, also im Schienenfahrzeug. Die infrastrukturlose Detektion erfolgt erfindungsgemäß anhand einer Gleissignatur, was als virtuelle Balise aufgefasst werden kann. Eine Gleissignatur ist ein ortsabhängiges Signal, das über einen gefahrenen Weg eines Gleisnetzwerks aufgetragen wird (siehe hierzu auch DE-A-10 2012 219 111). Ein Gleisnetzwerk ist in aneinanderhängende Gleise unterteilt. Die Signatur der virtuellen Balise befindet sich auf einem Teilstück eines Gleises, genannt Gleisabschnitt, mit einer bestimmten Länge. Die verschiedenen Gleisabschnitte für verschiedene virtuelle Balisen hängen in der Regel nicht zusammen, sondern sind durch Abstände getrennt. Gleissignaturen können aus Messungen z. B. der Position und/oder der Lage (im Raum) des Schienenfahrzeugs, dem Magnetfeld, den auf das Schienenfahrzeug wirkenden Vibrationen (in einer oder mehreren Raumrichtungen), den Gleiskrümmungen, den Kurvenfahrten (z. B. beim Abbiegen an einer Weiche), dem "Kurswinkel" und/oder den Veränderungen der zuvor genannten Parameter gebildet werden.

Insbesondere betrifft die Erfindung eine Ergänzung zu einem Verfahren zur Zuglokalisierung, wie z.B. ETCS (European Train Control System), mit einer virtuellen Balise basierend auf Gleissignaturen, insbesondere der Magnetfeldsignatur, der Vibrationssignatur und der Gleiskrümmungssignatur. Eine Gleissignatur ist ein ortsabhängiges Signal aus zugseitig gewonnenen Messdaten, das über einen gefahrenen Weg aufgetragen wird.

Die Zuglokalisierung bestimmt zum einen das Gleis, auf dem sich das Schienenfahrzeug z.B. nach dem Überfahren einer (ggf. Kreuzungs-)Weiche befindet, und zum anderen die Längsposition auf dem Gleis. Die Gleisidentifikationsnummer und die Längsposition auf dem Gleis bilden das Lokalisierungsergebnis (Gleisposition).

Die Gleisgenauigkeit oder auch Gleisselektivität bedeutet die korrekte Bestimmung des richtigen Gleises in Weichen oder Parallelgleisszenarien.

In DE-A-10 2012 219 111 und DE-A-199 08 782 ist jeweils ein Verfahren zur Lokalisierung eines Schienenfahrzeugs innerhalb eines Schienennetzes beschrieben, bei dem mindestens eine während der Befahrung der Strecke auf das Schienenfahrzeug wirkende, sich ortsabhängig verändernde physikalische Größe, wie beispielsweise die Vibrationen in Z-Richtung, d.h. Vertikalrichtung, das Magnetfeld, Gleiskrümmungen und Gleisüberhöhungen, ermittelt wird. Damit wird sozusagen bei dem bekannten Verfahren die Signatur eines Gleisabschnitts ermittelt. Der orts- und/oder zeitabhängige Verlauf der mindestens einen physikalischen Größe bzw. deren Orts- und/oder Zeitabhängigkeit wird mit Gleissignaturen des Schienennetzes verglichen, die zuvor durch Befahren des Schienennetzes ermittelt worden sind. Damit kann das Schienenfahrzeug zu jeder Zeit und an jedem Ort im Schienennetz geortet werden.

Wie bereits oben beschrieben, ist es bekannt, zur Lokalisierung eines Schienenfahrzeugs Balisen einzusetzen (siehe z. B. EP-A-1 674 371). Hierbei handelt es sich im Regelfall um physikalische Balisen (auch Eurobalisen genannt), die beim Überfahren durch ein Schienenfahrzeug angeregt werden und ihrerseits eine Codierung aussenden. Diese wird vom Schienenfahrzeug ausgelesen und repräsentiert beispielsweise die Gleisposition, wodurch beispielsweise ein Schienenfahrzeug eigenes Positionsermittlungssystem kalibriert werden kann. Problematisch bei den physikalischen Balisen ist, dass diese zunächst im Schienennetz positioniert werden müssen, was zusätzlichen Aufwand bedeutet.

Aus DE-A-10 2004 063 049 ist es bekannt, dass eine Balise nicht nur vorgegebene Daten überträgt, sondern auch modifizierte Daten aussenden kann, die beispielsweise Auskunft über besondere, beispielsweise temporäre, Gegebenheiten eines Gleisabschnitts bzw. eines nachfolgenden Gleisabschnitts geben.

Diverse Verfahren zur Positionsbestimmung eines spurgebundenen Fahrzeugs sind in DE-A-196 11 775 A1, DE-A-10 2010 033 372, DE-A-10 2015 205 535 und WO-A-01/66401 beschrieben. Aus DE-A- 10 2010 024 800 ist eine Geschwindigkeitsanzeige für ein Schienenfahrzeug bekannt.

Aus DE-C-1 195 32 104 ist ein Verfahren zur Bestimmung der Position eines sich auf einer vorgegebenen Spur bewegenden Fahrzeugs bekannt, bei dem entlang der Spur angeordnete Objekte erfasst werden.

In EP-A-3 069 955 erfolgt die Detektion der Position eines Schienenfahrzeugs innerhalb eines Schienennetzes durch Kameraerfassung des Oberleitungs- bzw. Fahrdrahtverlaufs.

Aufgabe der Erfindung ist die Detektion einer Überfahrt eines Gleisabschnitts eines Schienenwegs durch ein Schienenfahrzeug, die keine spezielle Infrastruktur für die Erkennung der Gleissignatur erfordert.

Zur Lösung dieser Aufgabe wird mit der Erfindung ein Verfahren zur infrastrukturlosen Detektion einer Überfahrt eines Gleisabschnitts eines Schienenwegs durch ein Schienenfahrzeug vorgeschlagen, wobei das Verfahren die Merkmale des Anspruchs 1 aufweist. Einzelne Ausgestaltungen der Erfindung sind Gegenstand der jeweiligen Unteransprüche.

Erfindungsgemäß werden die beispielsweise für das ETCS-System erforderlichen realen Balisen virtuell auf Basis von durch das örtliche Magnetfeld gegebenen Gleissignaturen realisiert. Bei der erfindungsgemäß verwendeten Gleissignatur handelt es sich also um eine Magnetfeldsignatur, und zwar allein oder in Kombination mit einer Vibrationssignatur, einer Gleiskrümmungssignatur und/oder einer Gleislängsneigungssignatur, die als physikalische Größe im Schienenfahrzeug beim Überfahren des Schienenwegs messtechnisch ermittelbar ist. Dort, wo im Schienennetz eine erfindungsgemäße virtuelle Balise zu positionieren ist, wird die Gleissignatur des Gleisabschnitts vorab ermittelt. Das den Schienenweg befahrende Schienenfahrzeug erfasst laufend bzw. quasi kontinuierlich die Signatur des Schienenwegs, d.h. die Veränderung bzw. den Verlauf (ortsabhängig) der physikalischen Größe, wie sie für die Gleissignatur verwendet wird. Die aktuell ermittelte Gleissignatur wird nun mit den vorab erstellten und abgelegten Gleissignaturen verglichen. Dadurch kann das Schienenfahrzeug oder eine übergeordnete Leitstelle ermitteln, in welchem Gleisabschnitt bzw. welcher Balise das Schienenfahrzeug gerade überfährt bzw. gerade überfahren hat.

In Abgrenzung zur Lokalisierung mittels Gleissignaturen, wie sie in DE-A-10 2004 063 049 und DE-A-10 2015 205 535 beschrieben ist, erfolgt nach der Erfindung die Detektion der Überfahrt eines von mehreren ausgewählten Gleisabschnitten durch Vergleich der Gleissignatur des aktuell überfahrenen Gleisabschnitts mit den für ausgewählte Gleisabschnitte in der Datenbank hinterlegten Gleissignaturen. Anders als bei den bekannten Verfahren wird nach der Erfindung keine Wahrscheinlichkeit dafür ermittelt, dass sich der Zug in einem bestimmten Gleisabschnitt befinden könnte. Es erfolgt vielmehr eine JA/NEIN-Entscheidung, wie es auch bei realen Balisen der Fall ist. Hier ist der wesentliche Unterschied der Erfindung zum Stand der Technik betreffend den Einsatz von Gleissignaturen zu sehen. Stimmt die aktuell ermittelte Gleissignatur mit einer der in der Datenbank hinterlegten Gleissignaturen überein, wird ein Signal ausgegeben, das die Ortsposition des zur Gleissignatur gehörenden Gleisabschnitts repräsentiert. Damit "weiß" eine Leitstelle und/oder das Fahrzeug, wo sich das Fahrzeug befindet bzw. dass es sich auf dem "richtigen" Gleis befindet.

In zweckmäßiger Ausgestaltung der Erfindung kann vorgesehen sein, dass die Daten die Gleisposition (d.h. Gleisidentifikationsnummer und Gleislängsparameter) und/oder die geografische Position des detektierten Gleisabschnitts und/oder die örtliche Höchstgeschwindigkeit und/oder andere Daten beinhalten, die mit der Fahrt und/oder Steuerung des Schienenfahrzeugs im Zusammenhang stehende, ggf. sich verändernde Gegebenheiten repräsentieren. Hierbei kann es sich bei den anderen Daten, die von der virtuellen Balise neben der Gleisposition und/oder ggf. der geografischen Position ausgesendet werden, um diejenigen Informationen handeln, wie sie beispielhaft in DE-A-10 2004 063 049 im Einzelnen beschrieben sind.

Erfindungsgemäß wird als eine Gleissignatur beschreibende physikalische Größe das Magnetfeld, die Vibrationen, der Grad der Krümmung und/oder der Lagewinkel des Gleisabschnitts oder eine Kombination der zuvor genannten Größen verwendet.

In weiterer zweckmäßiger Ausgestaltung der Erfindung kann vorgesehen sein, dass die Gleisabschnitte, für die Gleissignaturen bereitgestellt werden sollen, mittels physikalischer Veränderungen im betreffenden Gleisabschnitt versehen werden. Eine derartige physikalische Veränderung ist für die erfindungsgemäße infrastrukturlose Detektion geeignet, da weiterhin keine realen Balisen, reale Landmarken odgl. zusätzliche Infrastruktur für die Detektion einer Gleisabschnittsüberfahrt erforderlich ist.

Gemäß der Erfindung wird der Vergleich aktuell ermittelter Gleissignaturen mit vorab erstellten, in einer Datenbank abgelegten Gleissignaturen des Schienennetzes dazu benutzt, um sich im Laufe der Zeit verändernde virtuelle Balisen auf Basis von Gleissignaturen zu aktualisieren. Wenn also beim Überfahren eines mit einer virtuellen Balise versehenen Gleisabschnitts durch ein zu lokalisierendes Schienenfahrzeug die Gleissignatur ermittelt wird, und diese Gleissignatur sich um mehr als eine erste Abweichungsschwelle und um weniger als eine größere zweite Abweichungsschwelle von der diesem Gleisabschnitt zugeordneten abgespeicherten Gleissignatur unterscheidet, so wird die aktuelle Gleissignatur als neue virtuelle Balise für diesen Gleisabschnitt in einer Datenbank abgelegt und von da an diese neue aktualisierte Gleissignatur als virtuelle Balise für anschließende Schienenfahrzeuglokalisierungen eingesetzt.

Alternativ ist es auch möglich, die erfindungsgemäße virtuelle Balise mit mehreren Gleissignaturen zu versehen, um dann auch mehrere gemessene Gleissignaturen auf Übereinstimmung mit den Gleissignaturen der Balise zu überprüfen. Wenn dann beispielsweise die Magnetfeldgleissignatur der Balise von der aktuell gemessenen Magnetfeldgleissignatur abweicht, aber bezüglich anderer Gleissignaturen eine Übereinstimmung besteht, so wird erkannt, dass das Schienenfahrzeug gerade die virtuelle Balise passiert.

Das Konzept der erfindungsgemäßen virtuellen Balise mittels Magnetfeld-Gleissignaturen ist als unkomplizierte Integration von weiteren Messungen, wie, Vibration, Beschleunigungen, Drehraten usw, in das ETCS anzusehen. Aktuelle ETCS Systeme verfügen bereits über eine Schnittstelle für physische Balisen (Funkbake, Eurobalise), wobei eine Balisenvermessung u.a. zur Gleisbestimmung und Längsfehlerkorrektur genutzt wird. Ergänzend zu den virtuellen Balisen mittels GNSS können erfindungsgemäß auch virtuelle Balisen über Signaturen nach dem gleichen Prinzip verwendet werden. Ein großer Vorteil ist der Einsatz in Tunnel und im Untergrund.

Erfindungsgemäß kann also das Konzept der virtuellen Balise nach z.B. DE-A-10 2004 063 049 durch erfindungsgemäß signaturbasierte virtuelle Balisen aus einer Signatur (Magnetfeld mit oder ohne Vibration und/oder Position und/oder Lage und/oder Krümmung) zum Zwecke z.B. der Zuglokalisierung erweitert werden. Das ist insbesondere in Tunneln, U-Bahn und Bahnhöfen ein Vorteil.

Grundsätzlich werden reale und virtuelle Balisen eingesetzt, um die bordseitige Positionsermittlung zu kalibrieren. Ausgehend von einer erkannten Balise ermittelt das Schienenfahrzeug von da ab z.B. seine Gleisposition anhand von bordseitiger Sensorik, nämlich Geschwindigkeit und/oder Beschleunigung, aus der oder denen dann der zurückgelegte Weg ermittelt werden kann. Diese Ermittlung ist driftbehaftet. Deshalb wird die bordseitige Positionsermittlung zum Zeitpunkt der Vorbeifahrt an der nächsten Balise wieder aktualisiert.

Eine virtuelle Balise kann nicht nur Positionsinformationen übertragen, sondern auch andere, dem detektierten Gleisabschnitt zugeordnete Daten und damit der betreffenden Gleissignatur zugeordnete Daten an das Schienenfahrzeug und/oder eine Schienenfahrzeug-Steuerungszentrale (Leistelle, Stellwerk, Zugführer) übertragen.

Das Konzept der virtuellen Balise wird also erfindungsgemäß um Gleissignaturen erweitert und zwar mit der Magnetfeldsignatur und, falls gewünscht zusätzlich mit der Vibrationssignatur und/oder der Gleiskrümmungssignatur.

Der Aufbau der erfindungsgemäß signaturbasierten Zuglokalisierung mit virtuellen Balisen mit Signaturen ist in den Fign. 1 und 2 der Zeichnung schematisch dargestellt.

Die Signaturen werden aus einer Messsequenz von zugseitig montierten Sensoren 3d und einer Sequenz von Geschwindigkeitswerten 3c erzeugt und anschließend gefiltert. Mithilfe der Geschwindigkeit wird das zeitlich abgetastete Messsignal in den Ortsbereich transformiert. Das Verfahren benötigt Geschwindigkeitswerte, die aus Geschwindigkeitssensoren (Radumdrehung, Dopplerradar) oder aus Magnetfeld- oder Vibrationsmessungen stammen. Eine Karte bzw. Datenbank 3b beinhaltet längsparametrisierte Referenzsignaturen aus transformierten und gefilterten Messdaten, die zusammen mit einer Gleisidentifikationsnummer und dem Gleislängenparameter (auch Gleisposition) gespeichert sind. Das Lokalisierungsergebnis mit Gleisidentifikationsnummer und der Gleisposition aus Signaturen wird durch Abgleich von Referenzsignaturen aus der Karte und der zuletzt gemessenen Messsignatur erreicht (Block 3a). Ein Detektor 3e (JA/NEIN-Entscheider) entscheidet, ob und, wenn ja, mit welcher in der Datenbank 3b gespeicherten Gleissignaturen die aktuell gemessene Gleissignatur übereinstimmt, und gibt ein Wahr-Signal aus, wenn eine Übereinstimmung mit einer der gespeicherten Gleissignaturen festgestellt wird.

Zur Zuglokalisierung mittels einer erfindungsgemäßen virtuellen Balise wird diese bei der Überfahrt detektiert. Die detektierte Balise hat eine bekannte Position im Gleisnetzwerk, die in der Karte hinterlegt ist. Damit steht der Zuglokalisierungseinheit eine Gleisposition als Messung zur Verfügung. Die virtuellen Balisen sind dabei so gewählt, dass an geeigneten und diskreten Positionen, in bestimmten Abständen und besonders nach Weichen eine virtuelle Balise für jeden Fahrweg zur Verfügung steht.

Bei Detektion der Überfahrt eines der Gleisabschnitte, für die in der Datenbank eine Gleissignatur abgelegt ist, wird ein Signal oder Telegramm 3g an die Balisenschnittstelle der Zuglokalisierungseinheit 8 (z.B. ECTS) gesendet.

Im Bedarfsfalle können für die erfindungsgemäße Detektion einer Gleisabschnittsüberfahrt mittels Magnetfeldsignatur permanent erregte oder elektromagnetische Magnete an der Strecke angebracht werden. Diese Magnete können vereinzelt oder in einer speziellen Anordnung mit mehreren Magneten erfolgen. Diese Anordnung kann auch in einer eindeutig identifizierbaren Art erfolgen, z.B. mit einer möglichst geringen Kreuzkorrelation zu anderen Positionen. Als Beispiel sind u.a. Goldcodes zu benennen.

Fig. 2 zeigt die Gleisbereiche vor und hinter einer Weiche 7 (oder Kreuzweiche). Auf dem Gleis 2 befindet sich das Schienenfahrzeug 1. Das Gleis 2 weist einen Gleisabschnitt 2a mit der Gleissignatur 2b auf. Hinter der Weiche 7 schließen sich die beiden Gleise 5 und 6 an, die jeweils einen Gleisabschnitt 5a bzw. 6a mit der Gleissignatur 5b bzw. 6b aufweisen. Die drei Gleissignaturen 2b, 5b und 6b sind unterschiedlich, wie die Verläufe der sie charakterisierenden Größe des Magnetfeldverlaufs bzw. Größen (z. B. zusätzlich Vibrationsverlauf) zeigen.

### Bezugszeichenliste

Fig. 1
   - 1: Schienenfahrzeug
   - 2: Gleis
   - 2a: Gleisabschnitt
   - 2b: Gleissignatur des Gleisabschnitts 2a
   - 3: Referenzsystem mit Signaturmessungen
   - 3a: Lokalisierungsverfahren des Referenzsystems mit Signatur
   - 3b: Streckenkarte mit Signaturen (Datenbank)
   - 3c: Geschwindigkeitsinformation
   - 3d: Magnetfeldsensor zur Signaturmessung
   - 3e: Detektor (JA-/NEIN-Entscheider)
   - 3g: Telegramm, Signal zur Balisenschnittstelle
   - 8: Zuglokalierungssystem (z.B. ETCS)
Fig. 2
   - 4: Gleis
   - 4a: Gleisabschnitt
   - 4b: Gleissignatur des Gleisabschnitts 4a
   - 5: Gleis
   - 5a: Gleisabschnitt
   - 5b: Gleissignatur des Gleisabschnitts 5a
   - 7: Weiche

## Patentansprüche

1. Verfahren zur Detektion einer Überfahrt eines Gleisabschnitts eines Gleises eines Schienenweges eines Schienennetzes durch ein Schienenfahrzeug, wobei bei dem Verfahren
- für ausgewählte nicht aneinander angrenzende Gleisabschnitte von Gleisen des Schienenweges jeweils mindestens eine Gleissignatur in einer Datenbank bereitgestellt wird, die den Verlauf und/oder die Veränderung mindestens einer ortsabhängigen physikalischen Größe beschreibt, die während der Befahrung des betreffenden Gleisabschnitts auf das Schienenfahrzeug einwirkt und damit den Gleisabschnitt charakterisiert,
- wobei die Auswahl der Gleisabschnitte aufgrund unterscheidbarer Gleissignaturen von Gleisabschnitten der Gleise eines Bereichs des Schienennetzes erfolgt,
- die mindestens eine physikalische Größe durch eine Sensorik des Schienenfahrzeugs beim Überfahren des Schienenwegs erfasst und aufgezeichnet wird,
- durch Vergleich des aufgezeichneten Verlaufs der mindestens einen physikalischen Größe und/oder deren Veränderung mit den in der Datenbank bereitgestellten Gleissignaturen ermittelt wird, ob das Schienenfahrzeug einen der Gleisabschnitte, für den in der Datenbank eine Gleissignatur existiert, überfährt oder verlässt, und
- ein Wahr-Signal ausgegeben wird, wenn der aufgezeichnete aktuelle Verlauf der mindestens einen physikalischen Größe mit einer der in der Datenbank existierenden Gleissignaturen übereinstimmt oder von dieser um weniger als eine vorgegebene Maximalabweichungsschwelle abweicht,
- wobei als eine der die Gleissignatur beschreibenden physikalischen Größen das Magnetfeld allein oder das Magnetfeld in Kombination mit Vibrationen und/oder mit dem Grad der Krümmung und/oder mit dem Lagewinkel des Gleisabschnitts verwendet wird, m
**dadurch gekennzeichnet, dass** die Geschwindigkeit des Schienenfahrzeugs in den Gleisabschnitten, für die eine Signatur bereitgestellt wird, gemessen wird, dass die für ausgewählte Gleisabschnitte bereitgestellten Gleissignaturen anhand des beim Überfahren eines betreffenden Gleisabschnitts aktuell ermittelten Orts- und/oder Zeitverlaufs der mindestens einen physikalischen Größe und/oder deren orts- und/oder zeitabhängige Veränderung in der Datenbank aktualisiert werden, wenn sich die aktuell ermittelte Gleissignatur von der für den betreffenden Gleisabschnitt bereitgestellten Gleissignatur um mehr als eine Minimalabweichungsschwelle, die kleiner als die Maximalabweichungsschwelle ist, unterscheidet.

2. Verfahren nach Anspruch 1, **dadurch gekennzeichnet, dass** in einer Datenbank pro Gleisabschnitt, für den eine Gleissignatur bereitgestellt ist, dessen Gleisposition mit Gleisidentifikationsnummer und Gleislängsparameter und/oder dessen geografische Position und/oder die für den Gleisabschnitt zulässige Höchstgeschwindigkeit abgelegt ist/sind, und dass zu einem detektierten Gleisabschnitt diese Daten somit bestimmbar sind.

3. Verfahren nach einem der Ansprüche 1 bis 2, **dadurch gekennzeichnet, dass** die Gleisabschnitte, für die Gleissignaturen bereitgestellt werden sollen, physikalischen Veränderungen unterzogen werden.

4. Verfahren nach einem der Ansprüche 1 bis 3, **dadurch gekennzeichnet, dass** die zulässige Höchstgeschwindigkeit in einem Gleisabschnitt mit der gemessenen Geschwindigkeit des Schienenfahrzeugs verglichen wird und dass bei Überschreitung der zulässigen Höchstgeschwindigkeit eine Warnung, eine Meldung oder ein Telegram an den Zugführer und/oder an die Zugsicherungselektronik und/oder an eine Leitstelle erfolgt.

## Claims

1. A method for detecting a crossing of a track section of a track of a railway of a rail network by a rail vehicle, wherein in said method
- at least one track signature is provided in a database for each selected non-adjacent track sections of tracks of the railway, said track signature describing the course and/or the change of at least one location-dependent physical quantity acting on the rail vehicle when driving on the respective track section and thus characterizing the track section,
- wherein the selection of track sections is based on distinguishable track signatures of track sections of the tracks of an area of the rail network,
- the at least one physical quantity is detected and recorded by a sensor system of the rail vehicle when crossing the railway,
- it is detected by comparing the recorded course of the at least one physical quantity and/or its change to the track signatures provided in the database whether the rail vehicle crosses or leaves one of the track sections for which there is a track signature in the database, and
- a true signal is output if the recorded current course of the at least one physical quantity corresponds to one of the track signatures in the database or deviates therefrom by less than a predetermined maximum deviation threshold,
- wherein the magnetic field alone or the magnetic field in combination with vibrations and/or with the degree of curvature and/or with the position angle of the track section are used as one of the physical quantities describing the track signature,
**characterized in that** the speed of the rail vehicle in the track sections, for which a signature is provided, is measured, **in that** the track signatures provided for selected track sections are updated in the database based on the course of location and time of the at least one physical quantity currently determined when crossing a respective track section and/or the location- and/or time-dependent change of the at least one physical quantity, if the currently determined track signature differs from the track signature provided for the respective track section by more than a minimum deviation threshold that is smaller than the maximum deviation threshold.

2. The method according to claim 1, **characterized in that** a database stores, for each track section for which a track signature is provided, the track position with track identification number and longitudinal track parameters and/or the geographical position and/or the permissible maximum speed for the track section, and **in that** these data can thus be determined for a detected track section.

3. The method according to any one of claims 1 to 2, **characterized in that** the track sections for which track signatures are to be provided undergo physical changes.

4. The method according to any one of claims 1 to 3, **characterized in that** the permissible maximum speed in a track section is compared to the measured speed of the rail vehicle, and **in that** a warning, a message or a telegram is provided to the train driver and/or to the train protection electronics and/or to a control center when the permissible maximum speed is exceeded.

## Revendications

1. Procédé permettant la détection d'un franchissement par un véhicule ferroviaire sur une section de voie d'une voie d'une voie ferrée d'un réseau ferroviaire, dans lequel, dans le procédé
- pour des sections de voie sélectionnées non contiguës les unes aux autres de voies de la voie ferrée, respectivement au moins une signature de voie dans une base dpe données est fournie, laquelle signature de voie décrit l'évolution et/ou la variation d'au moins une grandeur physique dépendant du lieu agissant sur le véhicule ferroviaire pendant la circulation sur la section de voie concernée et caractérise ainsi la section de voie,
- dans lequel la sélection des sections de voie est effectuée sur la base de signatures de voie distinctes de sections de voie des voies d'une zone du réseau ferroviaire,
- l'au moins une grandeur physique est détectée et enregistrée par une technologie des capteurs du véhicule ferroviaire lors du franchissement de la voie ferrée,
- en comparant l'évolution enregistrée de l'au moins une grandeur physique et/ou sa variation avec les signatures de voie fournies dans la base de données, il est déterminé si le véhicule ferroviaire franchit ou quitte l'une des sections de voie pour lesquelles une signature de voie existe dans la base de données, et
- un signal vrai est émis lorsque l'évolution actuelle enregistrée de l'au moins une grandeur physique concorde avec l'une des signatures de voie existant dans la base de données ou diffère de celle-ci de moins d'un seuil d'écart maximal prédéfini,
- dans lequel le champ magnétique seul ou le champ magnétique en combinaison avec des vibrations et/ou avec le degré de courbure et/ou avec l'angle de position de la section de voie est utilisé comme l'une des grandeurs physiques décrivant la signature de la voie,
**caractérisé en ce que** la vitesse du véhicule ferroviaire est mesurée dans les sections de voie pour lesquelles une signature est fournie, **en ce que** les signatures de voie fournies pour des sections de voie sélectionnées sont actualisées dans la base de données à l'aide de l'évolution de lieu et/ou de temps actuelle déterminée lors du franchissement d'une section de voie concernée de l'au moins une grandeur physique et/ou de sa variation en fonction du lieu et/ou du temps si la signature de voie actuelle déterminée se distingue de la signature de voie fournie pour la section de voie concernée de plus d'un seuil d'écart minimal qui est inférieur au seuil d'écart maximal.

2. Procédé selon la revendication 1, **caractérisé en ce que,** pour chaque section de voie pour laquelle une signature de voie est fournie, sa position de voie comportant un numéro d'identification de voie et des paramètres longitudinaux de voie et/ou sa position géographique et/ou la vitesse maximale autorisée pour la section de voie sont enregistrées dans une base de données, **et en ce que** lesdites données peuvent ainsi être déterminées pour une section de voie détectée.

3. Procédé selon l'une des revendications 1 à 2, **caractérisé en ce que** les sections de voie pour lesquelles des signatures de voie doivent être fournies sont soumises à des variations physiques.

4. Procédé selon l'une des revendications 1 à 3, **caractérisé en ce que** la vitesse maximale autorisée dans une section de voie est comparée à la vitesse mesurée du véhicule ferroviaire **et en ce que,** en cas de dépassement de la vitesse maximale autorisée, un avertissement, un message ou un télégramme est envoyé au conducteur de train et/ou à l'électronique de contrôle des trains et/ou à un centre de coordination.
